# EUROPÄISCHE PATENTSCHRIFT

(11) **EP 3 260 019 B1**
(45) Veröffentlichungstag und Bekanntmachung des Hinweises auf die Patenterteilung: **28.11.2018**
(21) Anmeldenummer: 17176643.9
(22) Anmeldetag: 19.06.2017
(51) Int. Cl.: A47D 7/00, A47D 9/00

(54) **KINDERREISEBETT**
TRAVEL BED FOR CHILDREN
LIT PLIANT POUR ENFANT

(30) Priorität: 21.06.2016 DE 102016111299
(43) Veröffentlichungstag der Anmeldung: 27.12.2017
(73) Patentinhaber: Sklenarz, Johannes, 5505 Muehlbach am Hochkoenig (AT)
(72) Erfinder: Sklenarz, Johannes, 5505 Muehlbach am Hochkoenig (AT)
(74) Vertreter: Bergmeier, Werner

(56) Entgegenhaltungen:
- WO-A2-2007/109653
- US-A- 3 025 536
- US-A- 4 921 369
- US-A1- 2012 073 044
- US-A1- 2016 058 203

## Beschreibung

Die vorliegende Erfindung betrifft ein Kinderreisebett mit einem faltbaren Grundkörper, welcher einen von Seitenwänden umrahmten und bodenseitig von einem Tragboden abgeschlossenen Hohlraum umfasst, und einem wenigstens eine Lüftungsaussparung aufweisenden Einlegeboden, welcher in den Hohlraum des Grundkörpers eingelegt und vom Tragboden gehalten ist. Aus der US 2012/0073044 A1 ist ein Kinderbett bekannt, das aus einem nicht faltbaren Material ausgebildet ist. Um das Volumen des Kinderbetts zu verkleinern, ist dieses klappbar ausgebildet. Hierfür bestehen die Seitenwände sowie ein Einlegeboden des Kinderbetts aus mehreren Segmenten, die über Gelenke miteinander verbunden sind. Zur Befestigung des klappbaren Einlegebodens sind am bodenseitigen Ende der Seitenwände Halteschienen angeordnet, die den Einlegeboden in seinem Seitenbereich halten.
Aus der WO 2007/109653 A2 ist ein gattungsgemäßes Kinderreisebett mit einem faltbaren Grundkörper und einem klappbaren Rahmen bekannt. Der faltbare Grundkörper ist mit dem klappbaren Rahmen derart verbunden, dass dieser von dem klappbaren Rahmen gehalten ist. Der Boden des faltbaren Grundkörpers ist aus einer vollflächig geschlossen Gewebelage ausgebildet, die nicht die notwendige Stabilität zur Aufnahme eines Kindes aufweist. Aufgrund dessen ist auf den Boden des faltbaren Grundkörpers eine Matratzen-Konstruktion eingelegt. Die Matratzen-Konstruktion umfasst eine tragende Struktur mit einer Tragfläche und eine darauf angeordnete Matratze. Um das Gewicht der tragenden Struktur zu reduzieren und um eine unterseitige Belüftung der Matratze sicherzustellen, weist die Tragfläche eine Vielzahl von Löchern auf. Die Anforderungen an derartige Kinderreisebetten sind äußerst hoch, da sie neben einem geringen Gewicht und hoher Stabilität zudem wasserabweisend sein sollten. Dies wird im Stand der Technik meist durch den Einsatz einer Kunststofffolie erreicht, welches die Seitenwände und auch den Boden des Reisebettes ausbildet. Durch das Kunststoffgewebe ist die Sauerstoffzufuhr begrenzt, so dass der Kohlenstoffdioxidgehalt in dem Liegebereich des Säuglings oder Kleinkinds über den Schlafzeitraum erhöht ist. Bereits ein kurzer Zeitraum von Sauerstoffmangel ist ausreichend, um die Entwicklung eines Säuglings negativ zu beeinflussen.
Aufgabe der vorliegenden Erfindung ist es somit, ein Kinderreisebett auszubilden, bei welchem das Risiko der Entwicklungsstörung von Säuglingen durch Sauerstoffmangel reduziert ist.

Die Aufgabe wird durch die Merkmale des unabhängigen Patentanspruchs 1 gelöst.
Vorgeschlagen wird ein Kinderreisebett mit einem faltbaren Grundkörper und einem wenigstens eine Lüftungsaussparung aufweisenden Einlegeboden. Der faltbare Grundkörper umfasst einen von Seitenwänden umrahmten und bodenseitig von einem Tragboden abgeschlossenen Hohlraum. Der Grundkörper des Kinderreisebetts ist mit einem klappbaren Rahmen verbunden. Der Einlegeboden ist in den Hohlraum des Grundkörpers eingelegt und vom Tragboden gehalten. Der Hohlraum ist als Schlafbereich für ein Kind vorgesehen. Das Kind liegt zu diesem Zweck auf dem Einlegeboden, welcher in dem Hohlraum über dem Tragboden angeordnet ist.
Erfindungsgemäß ist vorgesehen, dass der Tragboden wenigstens eine Lüftungsöffnung aufweist, so dass durch die Lüftungsöffnung des Tragbodens und die Lüftungsaussparung des Einlegebodens Luft in den Hohlraum des Grundkörpers einströmbar und/oder aus diesem ausströmbar ist. Die Lüftungsöffnung und die Lüftungsaussparung weisen herfür vorzugsweise zumidnest einen Überlappungsbereich auf. Vom Kind ausgeatmetes Kohlendioxid kann somit über die Lüftungsaussparung durch den Einlegeboden und über die Lüftungsöffnung durch den Tragboden hindurch bodenseitig nach unten abgeführt werden. Somit kann eine gleichbleibend gute Sauerstoffversorgung des Kindes sichergestellt werden.

Der Einlegeboden ist vorgesehen, um die Stabilität des Grundkörpers zu erhöhen, indem er im Wesentlichen passgenau auf den Tragboden aufgelegt ist. Der Grundkörper, insbesondere der Tragboden und die Seitenwände, können sich durch den Einlegeboden nicht verziehen, so dass eine stabile Liegefläche für das Kind ausgebildet ist. Der Einlegeboden ist vorzugsweise zumindest teilweise aus einem atmungsaktiven Material ausgebildet, so dass ausreichend Sauerstoff durch die Lüftungsöffnungen und die Lüftungsaussparungen hindurch in den Hohlraum gelangen kann.

Damit dem Kind unabhängig von seiner Liegeposition ausreichend Sauerstoff zur Verfügung steht, weisen der Tragboden und der Einlegeboden vorzugsweise mehrere Lüftungsöffnungen bzw. Lüftungsaussparungen auf. Die Lüftungsöffnungen und/oder Lüftungsaussparungen sind vorzugsweise gleichmäßig über die gesamte Fläche des Tragbodens und/oder des Einlegebodens verteilt. Alternativ weist der Bereich des Tragbodens bzw. des Einlegebodens, welcher unterhalb der bevorzugten Position des Kopfes des Kleinkinds vorgesehen ist, vorzugsweise wenigstens eine Lüftungsöffnung und/oder Lüftungsaussparung auf, so dass eine ideale Sauerstoffversorgung des Kindes gewährleistet ist. Die Lüftungsöffnung des Tragbodens und die Lüftungsaussparung des Einlegebodens sind vorzugsweise derart zueinander angeordnet, dass eine Luftzirkulation zulässig ist. Der Tragboden und der Einlegeboden liegen vorzugsweise flächig aufeinander. In einer weiteren alternativen Ausführungsform ist es ebenso denkbar, dass der Einlegeboden durch einen Haltemechanismus von dem Tragboden beabstandet angeordnet ist.

Durch die erfindungsgemäße Ausbildung des Tragbodens und insbesondere die relative Anordnung dessen wenigstens einer Lüftungsöffnung zu der wenigstens einen Lüftungsaussparung des Einlegebodens ist eine stetige bodenseitige Sauerstoffzufuhr gewährleistet. Der Kohlenstoffdioxidgehalt kann hierdurch im Schlafbereich des Kinds dauerhaft auf einem niedrigen Niveau gehalten werden, so dass gesundheitliche Schäden verhindert werden können. Das Kinderreisebett kann ebenso als transportabler Laufstall ausgebildet sein.

Der Tragboden des Kinderreisebetts weist vorteilhafterweise wenigstens ein Verstärkungsband und/oder einen Verstärkungsbereich auf. Alternativ oder ergänzend ist es von Vorteil, wenn die wenigstens eine Lüftungsöffnung in dem Tragboden zumindest teilweise durch das Verstärkungsband und/oder den Verstärkungsbereich umrahmt ist. Der von den Seitenwänden umrahmte Hohlraum weist vorzugsweise eine Bodenöffnung und eine dieser gegenüberliegenden Raumöffnung auf. Die Raumöffnung ist vorgesehen, um einen Menschen in das Kinderreisebett zu legen. Im Bereich der Bodenöffnung ist der Tragboden des Kinderreisebetts angeordnet. Das Verstärkungsband ist zur Ausbildung des Tragbodens vorzugsweise innerhalb des Hohlraums im Bereich der Bodenöffnung angeordnet, um zwischen den Seitenwänden eine Spannung herzustellen. Der Grundkörper weist hierdurch auch ohne den eingelegten Einlegeboden zumindest eine Grundstabilität auf. Zu diesem Zweck ist das Verstärkungsband vorzugsweise mit den Seitenwänden verbunden. Von dem die Bodenöffnung umrahmenden Verstärkungsband wird wenigstens eine der Lüftungsöffnungen ausgebildet. Um eine stabile Auflagefläche für den Einlegeboden zu schaffen, ist in einem mittleren Bereich der Bodenöffnung der Verstärkungsbereich ausgebildet. Der Verstärkungsbereich erstreckt sich vorzugsweise über die gesamte Breite und/oder Länge der Bodenöffnung, so dass zwei sich gegenüberliegende Seitenwände mittelbar miteinander verbunden sind. Der Tragboden weist durch eine derartige Anordnung des Verstärkungsbereichs vorzugsweise zwei Lüftungsöffnungen auf. Die beiden Lüftungsöffnungen sind vorzugsweise durch den Verstärkungsbereich voneinander beabstandet und teilweise durch das Verstärkungsband umrahmt. Die Befestigung des Verstärkungsbandes, des Verstärkungsbereichs und/oder der Seitenwände kann dabei durch ein Reißverschlusssystem erfolgen oder auch beispielsweise vernäht sein.

Von Vorteil ist es, wenn das zumindest eine Verstärkungsband einen Basisrahmen und/oder eine Stabilisierung ausbildet. Der Basisrahmen ist insbesondere korrespondierend zum Grundkörper ausgebildet. Die Stabilisierung ist insbesondere zwischen dem Basisrahmen und dem Verstärkungsbereich ausgebildet. Der Basisrahmen ist vorzugsweise an den Hohlraum des Grundkörpers angrenzend im Bereich der Bodenöffnung ausgebildet, so dass im Wesentlichen die Geometrie des Grundkörpers nachempfunden ist. Der Verstärkungsbereich ist vorzugsweise mittig in der von dem Basisrahmen umrahmten Lüftungsöffnung angeordnet. Der Verstärkungsbereich ist vorzugsweise unmittelbar mit dem Basisrahmen verbunden. Alternativ kann der Verstärkungsbereich ebenso durch wenigstens eine Stabilisierung mit dem Basisrahmen verbunden sein. In einem bevorzugten Ausführungsbeispiel erstreckt sich der Verstärkungsbereich über die gesamte Breite der Bodenöffnung, so dass zwei sich gegenüberliegende Seitenwände durch den Verstärkungsbereich miteinander verbunden sind. In Längsrichtung der Bodenöffnung erstreckt sich beidseitig von dem Verstärkungsbereich wenigstens eine Stabilisierung, insbesondere eine Längsstabilisierung, von dem Basisrahmen bis zum Verstärkungsbereich. Es ist denkbar, dass sich eine oder mehrere der Stabilisierungen, insbesondere eine Querstabilisierung, zudem in Querrichtung der Bodenöffnung, insbesondere parallel zum Verstärkungsbereich, erstrecken. Durch die Anordnung der Längsstabilisierung und Querstabilisierung zueinander sind die Lüftungsöffnungen vorzugsweise rechteckig zwischen dem Basisrahmen, den Stabilisierungen und dem Verstärkungsbereich ausgebildet. Die Anzahl der Lüftungsöffnungen ist dadurch im Wesentlichen von der Anzahl und Anordnung der Stabilisierungen vorgegeben. Durch den Einsatz des Verstärkungsbandes als Basisrahmen und/oder Stabilisierung ist das Kinderbett äußerst stabil und zugleich hinsichtlich seiner Sauerstoffzufuhr verbessert.

Weiterhin ist es vorteilhaft, wenn die wenigstens eine Lüftungsaussparung des Einlegebodens als Schlitz und/oder Loch ausgebildet ist. Alternativ oder ergänzend ist es von Vorteil, wenn die wenigstens eine Lüftungsöffnung des Tragbodens in einer vertikalen Richtung unterhalb der Lüftungsaussparung des Einlegebodens angeordnet ist. Ist der Einlegeboden in den Grundkörper eingelegt, so erstreckt sich die Lüftungsaussparung vorzugsweise in Querrichtung des Grundkörpers. Der Einlegeboden liegt im Wesentlichen auf dem wenigstens einen Verstärkungsband und/oder dem Verstärkungsbereich auf. Alternativ ist der Einlegeboden über dem Tragboden angeordnet und durch einen Haltemechanismus von diesem beabstandet. Durch die zumindest eine Lüftungsöffnung in den Grundkörper eintretender Sauerstoff kann durch wenigstens eine der Lüftungsaussparungen in den Hohlraum und somit in den Schlafbereich des Kindes eintreten. Je nach Größe und Anzahl der Lüftungsaussparungen kann die Sauerstoffzufuhr beliebig beeinflusst werden, so dass der Kohlenstoffdioxidgehalt möglichst gering gehalten wird.

Von Vorteil ist es, wenn der Einlegeboden lösbar mit dem Grundkörper verbindbar ist. Der Einlegeboden weist dabei vorzugsweise ein erstes Verbindungsmittel und der Grundkörper ein mit diesem ersten Verbindungsmittel korrespondierendes zweites Verbindungsmittel auf. Das erste Verbindungsmittel ist insbesondere in einem Randbereich des Einlegebodens angeordnet. Das zweite Verbindungsmittels ist insbesondere in einem Randbereich des Tragbodens angeordnet. Ebenso kann das zweite Verbindungsmittel an den Seitenwänden des Grundkörpers im Bereich der Bodenöffnung angeordnet sein. Der Einlegeboden wird zum Zusammenfalten des Grundkörpers aus diesem entfernt. Um das Kinderbett zum Schlafen bereitzustellen, wird der Einlegeboden vorzugsweise nach dem Entfalten des Grundkörpers in dessen Hohlraum gelegt. Das erste und zweite Verbindungsmittel sind dabei jeweils derart an dem Grundkörper und dem Einlegeboden angeordnet, dass der Einlegeboden an seiner vorgesehenen Position befestigt werden kann.

Vorteilhafterweise umfasst der Einlegeboden eine die zumindest eine Lüftungsaussparung aufweisende Tragstruktur. Dabei ist es von Vorteil, wenn die Tragstruktur aus mehreren miteinander flexibel verbundenen Segmenten ausgebildet ist. Alternativ oder ergänzend ist die Tragstruktur zum Transport des Betts vorteilhafterweise um den zusammengefalteten Grundkörper legbar. Die Tragstruktur ist vorzugsweise quer in vier Segmente unterteilt, welche beweglich miteinander verbunden sind. Die einzelnen Segmente entsprechen insbesondere der Breite des zusammengefalteten Grundkörpers, welcher sodann insbesondere quaderförmig ausgebildet ist. Weiterhin weist der Einlegeboden vorzugsweise an seinen beiden Enden einen Klettverschluss, eine Schnalle oder ein anderes Befestigungsmittel auf, so dass der Einlegeboden zum Transport des Kinderreisebetts fest um den Grundkörper angeordnet werden kann. Dabei weist der Einlegeboden vorzugsweise eine Transporthilfe, insbesondere einen Griff, zum Anheben des gesamten Kinderreisebettes auf.

Vorteilhaft ist es, wenn der Einlegeboden eine auf der Tragstruktur aufliegende Polsterstruktur aufweist. Alternativ oder ergänzend ist es von Vorteil, wenn der Einlegeboden ein drittes Verbindungsmittel zur Befestigung der Polsterstruktur aufweist. Die Polsterstruktur ist vorzugsweise unmittelbar mit der Tragstruktur verbunden. Die Tragstruktur ist insbesondere auf der dem Tragboden zugewandten Seite des Einlegebodens angeordnet und die Polsterstruktur auf der dieser abgewandten Seite. Hierdurch ist die Polsterstruktur in dem Hohlraum des Grundkörpers angeordnet und für ein zu lagerndes Kind bereitgestellt. Um die Polsterstruktur reinigen zu können, weist sind die Polsterstruktur und die Tragstruktur über das dritte Verbindungsmittel miteinander verbunden. In einer alternativen bevorzugten Ausführungsform, sind die Polsterstruktur und die Tragstruktur fest miteinander verbunden. Auf der Polsterstruktur ist dabei mittels des dritten Verbindungsmittels eine zusätzliche Auflage angeordnet. Somit kann die Auflage gereinigt werden, ohne den gesamten Einlegeboden aus dem Grundkörper zu entfernen. Die Auflage ist vorzugsweise in einem für das Becken des Kindes vorgesehenen Bereich angeordnet und atmungsaktiv sowie wasserundurchlässig.

Der Einlegeboden ist vorzugsweise in einem Bezug angeordnet, so dass die Tragstruktur bei Bedarf ausgetauscht werden kann. Der Bezug weist hierzu vorzugsweise wenigstens eine Bezugsöffnung auf, aus welcher die Tragstruktur entnehmbar ist. Die Bezugsöffnung ist vorzugsweise mittels eines Reißverschlusses und/oder eines Klettverschlusses verschließbar. Die Polsterstruktur ist vorzugsweise mittels des dritten Verbindungsmittels mit dem Bezug und somit mittelbar mit der Tragstruktur verbunden. Ebenso kann die Polsterstruktur unmittelbar mit der Tragstruktur verbunden sein, so dass beide gemeinsam in dem Bezug angeordnet werden können.

Vorteilhafterweise weist die Polsterstruktur Lüftungslöcher auf, welche flächig auf dieser angeordnet sind. Die Lüftungslöcher ermöglichen es, dass die Luft durch die Lüftungsöffnungen des Tragbodens, die Lüftungsaussparungen der Tragstruktur sowie durch die Lüftungslöcher der Polsterstruktur hindurch ungehindert in den Hohlraum des Kinderreisebetts treten kann. Hierdurch ist eine zuverlässige Sauerstoffversorgung des Kinds dauerhaft gewährleistet.

Ebenso ist es von Vorteil, wenn das erste Verbindungsmittel, das zweite Verbindungsmittel und/oder das dritte Verbindungsmittel ein Reißverschluss und/oder ein Klettverschluss sind. Insbesondere um den Einlegeboden fest in dem Grundkörper anzuordnen, ist es praktisch, als erstes und zweites Verbindungsmittel einen Klettverschluss zu verwenden. Hierdurch kann der Einlegeboden einfach eingelegt und festgedrückt werden. Ebenso ist es denkbar, dass an einem Umfang des Einlegebodens und an einer Unterseite der Seitenwände ein Reißverschluss angeordnet ist. Das dritte Verbindungsmittel zur Verbindung der Polsterstruktur, der Auflage und/oder der Tragstruktur ist vorzugsweise ein Reißverschluss. Hier ist es erforderlich, dass die Verbindung möglichst sicher ist, damit die Liegefläche des Kinds nicht verrutschen kann.

Alternativ oder ergänzend ist es vorteilhaft, wenn der Tragboden einen Griff zum Zusammenklappen des Rahmens und/oder zum Falten des Grundkörpers aufweist. Der klappbare Rahmen weist vorzugsweise Rollen auf, damit das Kinderreisebett auch im aufgebauten Zustand einfach bewegbar ist.

Einen weiteren Vorteil stellt es dar, wenn das Verstärkungsband und/oder der Verstärkungsbereich ein lückenloses textiles Flächengebilde und/oder eine lückenlose Folie, insbesondere aus Nylon, sind. Hierdurch wird zum einen weiterhin das leichte Gewicht des Kinderreisebetts begünstigt. Zum anderen wird durch die lückenlose Ausbildung gewährleistet, dass der Tragboden des Kinderreisebetts auch bei wiederholtem Zusammenklappen unversehrt bleibt.

Vorteilhaft ist es, wenn zumindest eine der Seitenwände an ihrer dem Tragboden zugewandten Seite einen Lüftungsbereich aufweist. Der Lüftungsbereich ist vorzugsweise als Netz ausgebildet, so dass ein in dem Kinderreisebett liegendes Kind nicht unbeaufsichtigt aus diesem hinaus kriechen kann. Der Lüftungsbereich kann vorzugsweise durch Abdeckungen verdeckt werden, so dass der Hohlraum abgedunkelt und ideal für den Schlaf des Kindes ist.

Vorgeschlagen wird eine Kombination für ein Kinderreisebett aus einem atmungsaktiven Bezug und einer wasserundurchlässigen Auflage. Der Bezug ist vorzugsweise ein Spannbetttuch. Die Auflage ist vorzugsweise zur Auflage des Beckenbereichs eines Kindes vorgesehen. Die Auflage erstreckt sich über einen Teilbereich des Bezugs. Der Teilbereich ist vorzugsweise streifen-, oval- oder rautenförmig. Das Kinderreisebett ist gemäß einem oder mehreren der vorherigen und/oder nachfolgenden Merkmale der Beschreibung ausgebildet.

Der Bezug und die Auflage sind vorzugsweise ausgebildet, um den Einlegeboden des Kinderreisebetts, aufzunehmen. Der Bezug und die Auflage schützen die sensible Polsterstruktur des Einlegebodens vorzugsweise vor Feuchtigkeit und sorgen dafür, dass das Bettlaken, insbesondere der Bezug und die Auflage, aus hygienischen Gründen regelmäßig gewechselt werden kann. Vorzugsweise ist die Auflage oval oder rautenförmig ausgebildet, so dass im Kopfbereich des Kindes eine verbesserte Luftzirkulation möglich ist. Zur zusätzlich verbesserten Luftzufuhr ist die Auflage atmungsaktiv ausgebildet. Die Auflage ist vorzugsweise wasserundurchlässig und atmungsaktiv, damit die Matratze selbst bei erhöhtem Feuchtigkeitsgehalt vor Nässe geschützt ist und zugleich eine hohe Luftzirkulation möglich ist. Die Kombination aus Bezug und Auflage nimmt vorzugsweise den Einlegeboden auf. Alternativ ist in der Kombination aus Auflage und Bezug lediglich die Polsterstruktur angeordnet.

Von Vorteil ist es, wenn der Bezug und die Auflage sandwichartig übereinander angeordnet sind. Vorzugsweise ist die Auflage in vertikaler Richtung über dem Bezug angeordnet, so dass der Beckenbereich des Kindes direkt auf der Auflage liegen kann. Alternativ ist es denkbar, die Auflage in vertikaler Richtung unterhalb des Bezugs anzuordnen. Die Auflage ist vorzugsweise derart angeordnet, dass die Polsterstruktur vor Nässe geschützt ist.

Weiterhin stellt es einen Vorteil dar, wenn die Auflage mit dem Bezug vernäht oder lösbar mit diesem verbunden ist. Vorzugsweise ist die Auflage auf den Bezug über Verbindungsmittel lösbar mit diesem verbunden. Die Auflage und der Bezug sind vorzugsweise einteilig ausgebildet, so dass diese beiden gemeinsam von dem Einlegeboden abgezogen werden. Die Auflage ist insbesondere in ihrem Randbereich mit dem Bezug vernäht. Die Kombination kann somit einfach gewechselt werden. Alternativ ist die Auflage mittels Verbindungsmittel, wie Klettverschluss oder Druckknöpfe, mit dem Bezug verbunden. Damit ist es möglich, lediglich die Auflage zu wechseln, ohne den gesamten Bettbezug, insbesondere die Kombination aus Auflage und Bezug, wechseln zu müssen.

Weitere Vorteile der Erfindung sind in den nachfolgenden Ausführungsbeispielen beschrieben. Es zeigt:
- **Figur 1**: eine schematische Darstellung eines Kinderreisebetts in einer perspektivischen Ansicht,
- **Figur 2**: eine Draufsicht eines Grundkörpers des Kinderreisebetts,
- **Figur 3**: eine Unteransicht eines Einlegebodens des Kinderreisebetts,
- **Figur 4**: eine schematische Schnittdarstellung einer Seitenansicht des Kinderbetts,
- **Figur 5**: eine schematische Darstellung eines zusammengefalteten Kinderreisebetts in einer perspektivischen Ansicht,
- **Figur 6**: eine perspektivische Schnittdarstellung eines zweiten Ausführungsbeispiels eines Einlegebodens des Kinderbetts,
- **Figur 7**: eine perspektivische Schnittdarstellung eines dritten Ausführungsbeispiels des Einlegebodens des Kinderbetts,
- **Figur 8**: eine schematische Schnittdarstellung einer Seitenansicht des Tragbodens und des Einlegebodens und
- **Figur 9**: ein zweites Ausführungsbeispiel des Grundkörpers in einer Draufsicht.

Die Figur 1 zeigt ein Kinderreisebett 1 mit einem faltbaren Grundkörper 2. Der Grundkörper 2 umfasst Seitenwände 3, welche im Wesentlichen aus einem lückenlosen Material ausgebildet sind. Die Seitenwände 3 weisen jeweils einen Lüftungsbereich 4 auf, so dass Luft in einen von den Seitenwänden 3 umrahmten Hohlraum 5 strömen kann. In einem nicht dargestellten Ausführungsbeispiel weist der Grundkörper 2 im Bereich der Lüftungsbereiche 4 Abdeckungen auf, so dass der Hohlraum 5 verdunkelt werden kann.

Der Grundkörper 2 weist eine den Hohlraum 5 nach oben begrenzende Raumöffnung 6 und eine den Hohlraum 5 nach unten begrenzende Bodenöffnung 7 auf. Im Bereich der Bodenöffnung 7 wird der Hohlraum 5 durch eine Liegefläche 9 begrenzt. Die Liegefläche 9 ist durch einen nicht dargestellten Tragboden 10 (vgl. Fig. 2) sowie einen Einlegeboden 11 (vgl. Fig. 3) ausgebildet. Durch die Raumöffnung 6 kann ein nicht dargestelltes Kind auf die Liegefläche 9 des Kinderreisebetts 1 gelegt werden. Auf ihrer der Bodenöffnung 7 zugewandten Seite weisen die Seitenwände 3 Rollen 12 und/oder Füße 13 auf, so dass das Kinderreisebett 1 einen sicheren Stand hat und trotzdem bei Bedarf beweglich ist.

Die Figur 2 zeigt eine schematische Draufsicht auf den Grundkörper 2 des Kinderreisebetts 1, insbesondere den teilweise die Liegefläche 9 (vgl. Fig. 1) ausbildenden Tragboden 10. Der Tragboden 10 ist in vertikaler Richtung unterhalb des nicht dargestellten Einlegebodens 11 (vgl. Fig. 3) angeordnet. Der Tragboden 10 bzw. der gesamte Grundkörper 2 des Kinderreisebetts 1 ist in einem klappbaren Rahmen 14 angeordnet, welcher in Figur 2 teilweise dargestellt ist.

Der Tragboden 10 weist ein Verstärkungsband 15 auf. Das Verstärkungsband 15 bildet einen Basisrahmen 16 aus, welcher der Anordnung der Seitenwände 3 entspricht. Der Basisrahmen 16 ist im Wesentlichen der Geometrie der Bodenöffnung 7 nachempfunden. Weiterhin bildet das Verstärkungsband 15 eine Stabilisierung 17 aus. Durch die Stabilisierung 17 sind die sich in Längsrichtung des Kinderreisebetts 1 gegenüberliegenden Seiten des Basisrahmens 16 miteinander verbunden. Der Basisrahmen 16 und die Stabilisierung 17 sind vorzugsweise an Verbindungsstellen 18 miteinander vernäht oder verklebt. Die Verbindungsstellen 18 sind in einem nicht dargestellten Ausführungsbeispiel in den Seitenwänden 3 des Grundkörpers 2 ausgebildet. Das Verstärkungsband 15 kann mit den Seitenwänden 3 einteilig ausgebildet sein.

Der Tragboden 10 weist in seinem mittleren Bereich einen Verstärkungsbereich 19 auf. Der Verstärkungsbereich 19 und das Verstärkungsband 15 sind als lückenloses textiles Flächengebilde 37 ausgebildet. Hierdurch wird verhindert, dass sich der klappbare Rahmen 14 beim Zusammenklappen des Kinderreisebetts 1 verfangen kann. Ebenso können der Verstärkungsbereich 19 und/oder das Verstärkungsband 15 als lückenlose Folie ausgebildet sein. Am Verstärkungsbereich 19 ist ein Griff 20 zum Zusammenklappen des Kinderreisebetts 1 angeordnet. Der Verstärkungsbereich 19 ist unser Ausbildung weiterer Verbindungsstellen 18 mit dem Basisrahmen 16 und der Stabilisierung 17 verbunden, insbesondere Vernäht. Es ist denkbar, den Verstärkungsbereich 19 lediglich mit dem Basisrahmen 16 oder nur mit der Stabilisierung 17 zu verbinden.

Zwischen dem Basisrahmen 16, den Stabilisierungen 17 und dem Verstärkungsbereich 19 sind Lüftungsöffnungen 21 ausgebildet. Die Lüftungsöffnungen 21 sind im dargestellten Ausführungsbeispiel durch die Anordnung der Stabilisierung 17, des Basisrahmens 16 und des Verstärkungsbereichs 19 rechteckig ausgebildet. Grundsätzlich kann die Form der Lüftungsöffnungen 21 durch die Anordnung und Ausbildung des Tragbodens 10, insbesondere des Verstärkungsbandes 15 und/oder Verstärkungsbereichs 19, beliebig gewählt werden. Durch die Lüftungsöffnungen 21 kann Sauerstoff ungehindert in den Hohlraum 5 des Grundkörpers 2 eindringen.

Der Tragboden 10 ist zur Verbindung mit dem Einlegeboden 11 gemäß Figur 3 vorgesehen. Aus diesem Grund weist der Tragboden 10 ein zweites Verbindungsmittel 22, welches in Figur 2 ein Klettverschluss 23 ist. Der Klettverschluss 23 ist im dargestellten Ausführungsbeispiel auf dem Basisrahmen 16 des Tragbodens 10 ausgebildet, so dass eine umlaufendende feste Verbindung mit dem Einlegeboden 11 ausgebildet werden kann.

Die Figur 3 zeigt eine Unteransicht des für das Kinderbett 1 vorgesehenen Einlegebodens 11. Um die durch die Lüftungsöffnungen 21 des Tragbodens 10 erhöhte Sauerstoffzufuhr weiterhin positiv zu beeinflussen, weist der Einlegeboden 11 eine Tragstruktur 24 mit mehreren Lüftungsaussparungen 25 auf. Die Lüftungsaussparungen 25 sind als Schlitze 26 ausgebildet, welche im eingelegten Zustand des Einlegebodens 11 in Querrichtung des Kinderreisebetts 1 verlaufen. Die Schlitze 26 können in ihrer Form und Anordnung grundsätzlich beliebig ausgebildet sein.

Die Tragstruktur 24 weist mehrere Segmente 27a, 27b, 27c, 27d auf, welche durch Segmentverbindungen 28 flexibel miteinander verbunden sind. Im Randbereich der Tragstruktur 24 weist der Einlegeboden 11 ein erstes Verbindungsmittel 29 auf, um den Einlegeboden 11 mit dem Tragboden 10 zu verbinden. Das erste Verbindungsmittels 29 korrespondiert mit dem zweiten Verbindungsmittel 22 (vgl. Fig. 2) der Tragstruktur 24. Im dargestellten Ausführungsbeispiel sind beide Verbindungsmittel als Klettverschluss 23 ausgebildet, so dass der Einlegeboden 11 lediglich auf den Tragboden 10 gelegt und leicht angedrückt werden muss. In einem nicht dargestellten Ausführungsbeispiel sind die beiden Verbindungsmittel 22, 29 als Reißverschluss ausgebildet, so dass der Einlegeboden 11 in den Hohlraum 5 auf den Tragboden 10 gelegt und die korrespondierenden Teile des Reißverschlusses zugezogen werden müssen, um den Einlegeboden 11 zu fixieren. Der Einlegeboden 11 ist vorzugsweise aus Holz ausgebildet.

Der Einlegeboden 11 kann in einem Bezug 39, insbesondere einem Spannbetttuch, angeordnet sein (vgl. Fig. 8). Der Bezug 39 ist atmungsaktiv ausgebildet und weist vorzugsweise die Auflage 8 auf. Die Auflage 8 ist im Beckenbereich des Kindes ausgebildet. Vorzugsweise ist die Auflage 8 zumindest wasserundurchlässig ausgebildet, so dass der Einlegeboden 11 vor Feuchtigkeit geschützt ist. Ferner kann die Auflage 8 auch atmungsaktiv sein, um eine optimale Luftzirkulation in dem Kinderreisebett 1 zu fördern. Die Auflage 8 kann streifenförmig, oval- oder rautenförmig ausgebildet sein.

Die Figur 4 zeigt eine Seitenansicht des Kinderreisebetts 1 in einer Schnittdarstellung. Der Einlegeboden 11 ist dabei in dem Hohlraum 5 des Grundkörpers 2 auf dem Tragboden 10 angeordnet. Der Einlegeboden 11 ist über den Klettverschluss 23 mit dem Tragboden 10 verbunden, so dass dieser nicht verrutschen kann. Der Einlegeboden 11 ist derart über dem Tragboden 10 angeordnet, dass die wenigstens eine Lüftungsaussparung 25 in vertikaler Richtung über einer der Lüftungsöffnungen 21 des Tragbodens 10 angeordnet ist. Hierdurch kann dauerhaft ausreichend Sauerstoff in den Hohlraum 5 des Grundkörpers 2 und somit in den Liegebereich eines Kindes treten. Der Tragboden 10 und der Einlegeboden 11 sind im Bereich der Bodenöffnung 7 des Grundkörpers 2 angeordnet, so dass diese im Wesentlichen durch diese verschlossen ist. Durch die Lüftungsöffnung 21 und die Lüftungsaussparungen 25 ist die Bodenöffnung 7 teilweise geöffnet, so dass eine Luftzirkulation möglich ist. Die Raumöffnung 6 des Hohlraums 5 ist geöffnet.

Im dargestellten Ausführungsbeispiel weist der Einlegeboden 11 neben der die Lüftungsaussparung 25 aufweisenden Tragstruktur 24 zudem eine Polsterstruktur 30 auf. Die Polsterstruktur 30 ist aus einem atmungsaktiven Material hergestellt, so dass der durch die Lüftungsaussparungen 25 geführten Sauerstoff problemlos in den Hohlraum 5 treten kann. Die Luftzirkulation wird weiterhin durch die an dem Grundkörper 2 angeordneten Füße 13 begünstigt, da die Luft ungehindert unter das Kinderreisebett 1 und in die Lüftungsöffnungen 21 des Tragbodens 10 strömen kann.

Der Einlegeboden 11 gemäß der Figur 4 kann in einem nicht dargestellten Bezug 39 mit einer Auflage 8 angeordnet sein. Der Bezug 39 und die Auflage 8 umspannen den Einlegeboden 11 zumindest in seinem dem Hohlraum 5 zugewandten Bereich. Denkbar ist es, nur die Polsterstruktur 30 in dem die Auflage 8 aufweisenden Bezug 39 anzuordnen. Die Auflage 8 und der Bezug 39 sind sandwichartig übereinander angeordnet.

Der klappbare Rahmen 14 ist in einer Tasche 31 in die Seitenwände 3 des Grundkörpers 2 eingenäht. In einem nicht dargestellten Ausführungsbeispiel ist es denkbar, den Einlegeboden 11 von dem Tragboden 10 beabstandet anzuordnen, um die Luftzirkulation zusätzlich positiv zu beeinflussen.

Die Figur 5 zeigt eine schematische Darstellung eines gefalteten Kinderreisebetts 1. Die Polsterstruktur 30 ist auf der dem Grundkörper 2 zugewandten Seite des Einlegebodens 11 angeordnet. Die Tragstruktur 24 ist auf der dem Grundkörper 2 abgewandten Seiten des Einlegebodens 11 angeordnet. Durch die Segmente 27a, 27b, 27c, 27d ist der Einlegeboden 11 ausreichend flexibel, um um den gefalteten Grundkörper 2 gelegt werden zu können. Am ersten Segment 27a und am letzten Segment 27d des Einlegebodens 11 ist jeweils ein Befestigungsmittel 32a, 32b angeordnet, so dass sich der Grundkörper 2 nicht ungewollt entfalten kann. Das Befestigungsmittel 32a, 32b ist beispielsweise ein Klettverschluss. Zudem weist der Einlegeboden 11 eine Transporthilfe 33 auf, mittels derer das Kinderreisebett 1 im gefalteten Zustand einfach transportiert werden kann.

Bei der nachfolgenden Beschreibung des in Figur 6 dargestellten alternativen Ausführungsbeispiels werden für Merkmale, die im Vergleich zum in Figur 3 dargestellten ersten Ausführungsbeispiel in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

Die Figur 6 zeigt den Einlegeboden 11 mit einer Tragstruktur 24, deren Lüftungsaussparungen 25 jeweils als Loch 34 ausgebildet sind. Die Lüftungsaussparungen 25 sind gleichmäßig über die gesamte Fläche der Tragstruktur 24 verteilt, so dass ein idealer Luftstrom zulässig ist. Die Tragstruktur 24 ist einteilig aus einem flexiblen Material ausgebildet, so dass der Einlegeboden 11 weiterhin zum Transport leicht um den gefalteten Grundkörper 2 gelegt werden kann.

Der Einlegeboden 11 weist ein drittes Verbindungsmittel 35 zur Befestigung einer Auflage 8 auf. Im dargestellten Ausführungsbeispiel ist das dritte Verbindungsmittel 35 ein Reißverschluss 36, so dass die Auflage 8 jederzeit einfach von der Polsterstruktur 30 entfernt werden kann. Es ist ebenso denkbar, dass der Einlegeboden 11 keine separate Auflage 8 aufweist, sondern dass die gesamte Polsterstruktur 30 durch das dritte Verbindungsmittel 35 mit der Tragstruktur 24 verbunden ist. Hierdurch kann die ganze Polsterstruktur 30 zur Reinigung von dem Einlegeboden 11 entfernt werden. Der Einlegeboden 11 kann ebenso in dem Bezug 39 gemäß der Figur 8 angeordnet sein. Der Bezug 39 weist eine Auflage 8 auf, die vorzugsweise in vertikaler Richtung über dem Bezug 39 angeordnet ist, so dass die Polsterstruktur 30 vor Feuchtigkeit geschützt ist. Hierzu ist der Bezug 39 atmungsaktiv ausgebildet. Die Auflage 8 ist zumindest wasserundurchlässig. Zudem kann die Auflage 8 ebenso atmungsaktiv sein, um eine erhöhte Luftzirkulation zu ermöglichen. Die Auflage 8 kann oval-, rauten- oder streifenförmig ausgebildet sein.

Bei der nachfolgenden Beschreibung des in Figur 7 dargestellten alternativen Ausführungsbeispiels des Einlegebodens 11 werden für Merkmale, die im Vergleich zum in Figur 3 dargestellten ersten Ausführungsbeispiel in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

Der Einlegeboden 11 gemäß Figur 7 weist die Polsterstruktur 30 und die Tragstruktur 24 auf. Die Polsterstruktur 30 umfasst zusätzliche Lüftungslöcher 38, welche flächig auf der Polsterstruktur 30 verteilt angeordnet sind. Die Polsterstruktur 30 weist zudem die Auflage 8 auf, welche mittels des dritten Verbindungsmittels 35 mit dieser verbunden ist. Das dritte Verbindungsmittel 35 ist im dargestellten Ausführungsbeispiel der Reißverschluss 36, könnte jedoch ebenso ein Klettverschluss sein. Die Auflage 8 ist in dem Bereich der Polsterstruktur 30 angeordnet, welcher zur Auflage des Beckenbereichs eines Kindes vorgesehen ist. Um bei von dem Kind ausgehender Nässe bzw. Feuchtigkeit die restliche Polsterstruktur 30 zu schützen, ist die Auflage 8 wasserundurchlässig ausgebildet. Damit das Kind jedoch weiterhin mit ausreichend Sauerstoff versorgt werden kann, ist die Auflage 8 atmungsaktiv. Zur Reinigung der Auflage 8 kann diese mittels des Reißverschlusses 36 von der Polsterstruktur 30 entfernt werden. Ebenso ist es denkbar, dass die Auflage 8 nicht unmittelbar auf der Polsterstruktur 30 sondern einem separaten Bezug 39 angeordnet ist. Die Auflage 8 kann dabei auf den Bezug 39 genäht oder über das Verbindungsmittel 35 mit diesem verbunden sein. Die Auflage 8 ist in der Figur 7 streifenförmig dargestellt. Ebenso kann die Auflage 8 oval- oder rautenförmig sein.

Die Lüftungsaussparungen 25 der Tragstruktur 24 sind als Schlitze 26 ausgebildet, welche sich in Längsrichtung des Einlegebodens 11 erstrecken. Ebenso könnten die Schlitze 26 in Querrichtung des Einlegebodens 11 angeordnet sein. Die Lüftungslöcher 38 der Polsterstruktur 11 sind über den Lüftungsaussparungen 25 der Tragstruktur 24 angeordnet, so dass Luft durch die gesamte Höhe des Einlegebodens 11 treten kann.

Die Figur 8 zeigt eine schematische Ansicht des Einlegebodens 11, welcher knapp über der Tragstruktur 24 angeordnet ist, in einer Schnittdarstellung. Der Einlegeboden 11 ist in einem atmungsaktiven Bezug 39 angeordnet. Im dargestellten Ausführungsbeispiel sind die Polsterstruktur 30 und die Tragstruktur 24 gemeinsam in dem Bezug 39 angeordnet. Eine Bezugsöffnung 40 des Bezugs 39 ist mit einem Verschlussmittel 41, insbesondere einem Klettverschluss oder Reißverschluss, verschlossen. Der Einlegeboden 11 kann hierdurch bei Bedarf über die Bezugsöffnung 40 aus dem Bezug 39 entfernt werden. In einem nicht dargestellten Ausführungsbeispiel ist lediglich die Tragstruktur 24 in dem Bezug 39 angeordnet, wobei die Polsterstruktur 30 durch das dritte Verbindungsmittel 35 mit dem Bezug 39 verbunden ist.

Zur Verbindung des Bezugs 39 mit der Tragstruktur 24, weist der Bezug 39 das erste Verbindungsmittel 29 und die Tragstruktur 24 das mit dem ersten Verbindungsmittel 29 korrespondierende zweite Verbindungsmittel 22 auf. Die beiden Verbindungsmittel 22, 29 sind im dargestellten Ausführungsbeispiel jeweils als Klettverschluss 23 ausgebildet. Der Bezug 39 kann zusätzlich die Auflage 8 (vgl. Fig. 6 und 7) aufweisen. Die Auflage 8 kann oval-, rauten- oder streifenförmig ausgebildet sein. Die Auflage 8 ist zumindest wasserundurchlässig. Ferner kann die Auflage 8 ebenso atmungsaktiv sein.

Um eine ideale Luftzirkulation zu gewährleisten, sind die Lüftungslöcher 38 der Polsterstruktur 30 in vertikaler Richtung über den Lüftungsaussparungen 25 der Tragstruktur 24 und diese über den Lüftungsöffnungen 21 des Tragbodens 10 angeordnet.

Bei der nachfolgenden Beschreibung des in Figur 9 dargestellten alternativen Ausführungsbeispiels des Tragbodens 24 werden für Merkmale, die im Vergleich zum in Figur 2 dargestellten ersten Ausführungsbeispiel in ihrer Ausgestaltung und/oder Wirkweise identisch und/oder zumindest vergleichbar sind, gleiche Bezugszeichen verwendet. Sofern diese nicht nochmals detailliert erläutert werden, entspricht deren Ausgestaltung und/oder Wirkweise der Ausgestaltung und Wirkweise der vorstehend bereits beschriebenen Merkmale.

Die Figur 9 zeigt ein zweites Ausführungsbeispiel des Tragbodens 24. Die Stabilisierung 17 des Tragbodens 24 ist dabei durch zwei Längsstabilisierungen 42a, 42b sowie zwei Querstabilisierungen 43a, 43b ausgebildet. Die Anzahl der Längsstabilisierungen 42a, 42b und der Querstabilisierungen 43a, 43b kann beliebig variieren. Die Stabilisierung 17 ist mit dem Basisrahmen 16 sowie dem Verstärkungsbereich 19 verklebt.

Die vorliegende Erfindung ist nicht auf die dargestellten und beschriebenen Ausführungsbeispiele beschränkt. Abwandlungen im Rahmen der Patentansprüche sind ebenso möglich wie eine Kombination der Merkmale, auch wenn diese in unterschiedlichen Ausführungsbeispielen dargestellt und beschrieben sind.

### Bezugszeichenliste

- 1: Kinderreisebett
- 2: Grundkörper
- 3: Seitenwand
- 4: Lüftungsbereich
- 5: Hohlraum
- 6: Raumöffnung
- 7: Bodenöffnung
- 8: Auflage
- 9: Liegefläche
- 10: Tragboden
- 11: Einlegeboden
- 12: Rollen
- 13: Fuß
- 14: klappbarer Rahmen
- 15: Verstärkungsband
- 16: Basisrahmen
- 17: Stabilisierung
- 18: Verbindungsstelle
- 19: Verstärkungsbereich
- 20: Griff
- 21: Lüftungsöffnung
- 22: zweites Verbindungsmittel
- 23: Klettverschluss
- 24: Tragstruktur
- 25: Lüftungsaussparungen
- 26: Schlitz
- 27a: erstes Segment
- 27b: Segment
- 27c: Segment
- 27d: letztes Segment
- 28: Segmentverbindungen
- 29: erstes Verbindungsmittel
- 30: Polsterstruktur
- 31: Tasche
- 32a: Befestigungsmittel
- 32b: Befestigungsmittel
- 33: Transporthilfe
- 34: Loch
- 35: drittes Verbindungsmittel
- 36: Reißverschluss
- 37: textiles Flächengebilde
- 38: Lüftungsloch
- 39: Bezug
- 40: Bezugsöffnung
- 41: Verschlussmittel
- 42: Längsstabilisierung
- 43: Querstabilisierung

## Patentansprüche

1. Kinderreisebett (1) mit
einem faltbaren Grundkörper (2), welcher einen von Seitenwänden (3) umrahmten und bodenseitig von einem Tragboden (10) abgeschlossenen Hohlraum (5) umfasst und
mit einem klappbaren Rahmen (14) verbunden ist, und
einem wenigstens eine Lüftungsaussparung (25) aufweisenden Einlegeboden (11) zur Erhöhung der Stabilität des faltbaren Grundkörpers (2), welcher in den Hohlraum (5) des Grundkörpers (2) eingelegt und vom Tragboden (10) gehalten ist,
**dadurch gekennzeichnet, dass**
der Tragboden (10) wenigstens eine Lüftungsöffnung (21) aufweist, so dass durch die Lüftungsöffnung (21) des Tragbodens (10) und die Lüftungsaussparung (25) des Einlegebodens (11) Luft in den Hohlraum (5) des Grundkörpers (2) einströmbar und/oder aus diesem ausströmbar ist.

2. Kinderreisebett nach dem vorherigen Anspruch, **dadurch gekennzeichnet, dass** der Tragboden (10) wenigstens ein Verstärkungsband (15) und/oder einen Verstärkungsbereich (19) aufweist und/oder die wenigstens eine Lüftungsöffnung (21) zumindest teilweise durch das Verstärkungsband (15) und/oder den Verstärkungsbereich (19) umrahmt ist.

3. Kinderreisebett nach einem oder mehreren der vorherigen Ansprüche, **dadurch gekennzeichnet, dass** das zumindest eine Verstärkungsband (15) einen Basisrahmen (16) ausbildet, welcher insbesondere korrespondierend zum Grundkörper (2) ist, und/oder
dass das zumindest eine Verstärkungsband (15) eine Stabilisierung (17), insbesondere zwischen dem Basisrahmen (16) und dem Verstärkungsbereich (19), ausbildet.

4. Kinderreisebett nach einem oder mehreren der vorherigen Ansprüche, **dadurch gekennzeichnet, dass** die wenigstens eine Lüftungsaussparung (25) des Einlegebodens (11) als Schlitz (26) und/oder Loch (34) ausgebildet ist und/oder
dass die wenigstens eine Lüftungsöffnung (21) des Tragbodens (10) in einer vertikalen Richtung unterhalb der Lüftungsaussparung (25) des Einlegebodens (11) angeordnet ist.

5. Kinderreisebett nach einem oder mehreren der vorherigen Ansprüche, **dadurch gekennzeichnet, dass** der Einlegeboden (11) lösbar mit dem Grundkörper (2) verbindbar ist, wobei vorzugsweise der Einlegeboden (11), insbesondere in seinem Randbereich, ein erstes Verbindungsmittel (29) und der Grundkörper (2), insbesondere im Randbereich des Tragbodens (10), ein mit dem ersten Verbindungsmittel (29) korrespondierendes zweites Verbindungsmittel (22) aufweist, wobei das erste und/oder zweite Verbindungsmittel (22; 29) ein Reißverschluss (36) und/oder Klettverschluss (23) sind.

6. Kinderreisebett nach einem oder mehreren der vorherigen Ansprüche, **dadurch gekennzeichnet, dass** der Einlegeboden (11) eine die zumindest eine Lüftungsaussparung (25) aufweisende Tragstruktur (24) umfasst, welche aus mehreren miteinander flexibel verbundenen Segmenten (27) ausgebildet ist und/oder welche zum Transport des Kinderreisebetts (1) um den zusammengefalteten Grundkörper (2) legbar ist.

7. Kinderreisebett nach dem vorherigen Anspruch, **dadurch gekennzeichnet, dass** der Einlegeboden (11) eine auf der Tragstruktur (24) aufliegende Polsterstruktur (30) aufweist, die Lüftungslöcher (38) aufweist und/oder aus einem atmungsaktiven Material hergestellt ist, so dass der durch die Lüftungsaussparungen (25) geführte Sauerstoff in den Hohlraum (5) treten kann.

8. Kinderreisebett nach einem oder mehreren der vorherigen Ansprüche, **dadurch gekennzeichnet, dass** der Tragboden (10) einen Griff (20) zum Zusammenklappen des Rahmens (14) und/oder zum Falten des Grundkörpers (2) aufweist.

9. Kinderreisebett nach einem oder mehreren der vorherigen Ansprüche 2 bis 8, **dadurch gekennzeichnet, dass** das Verstärkungsband (15) und/oder der Verstärkungsbereich (19) ein lückenloses textiles Flächengebilde (37) und/oder eine lückenlose Folie, insbesondere aus Nylon, sind.

10. Kinderreisebett nach einem oder mehreren der vorherigen Ansprüche, **dadurch gekennzeichnet, dass** zumindest eine der Seitenwände (3) an ihrer dem Tragboden (10) zugewandten Seite einen Lüftungsbereich (4) aufweist.

## Claims

1. A child's travel bed (1) having
a foldable base body (2) comprising an enclosed hollow space (5) framed by side walls (3) and a supporting floor (10) on the bottom side and
connected to a foldable frame (14), and
an insert floor (11) having at least one ventilation cutout (25) for increasing the stability of the foldable base body (2), said insert floor (11) being inserted in the hollow space (5) of the base body (2) and held by the supporting floor (10),
**characterized in that**
the supporting floor (10) comprises at least one ventilation opening (21) so that air can flow through the ventilation opening (21) of the supporting floor (10) and the ventilation cutout (25) of the insert floor (11) into and/or out of the hollow space (5) of the base body (2).

2. The child's travel bed according to the preceding claim, **characterized in that** the supporting floor (10) comprises at least one reinforcing band (15) and/or one reinforcing region (19) and/or the at least one ventilation opening (21) is at least partially framed by the reinforcing band (15) and/or the reinforcing region (19).

3. The child's travel bed according to any one or more of the preceding claims, **characterized in that** the at least one reinforcing band (15) implements a base frame (16) particularly corresponding to the base body (2), and/or
that the at least one reinforcing band (15) implements a stabilization (17) particularly between the base frame (16) and the reinforcing region (19).

4. The child's travel bed according to any one or more of the preceding claims, **characterized in that** the at least one ventilation cutout (25) of the insert floor (11) is implemented as a slot (26) and/or hole (34) and/or
that the at least one ventilation opening (21) of the supporting floor (10) is disposed below the ventilation cutout (25) of the insert floor (11) in a vertical direction.

5. The child's travel bed according to any one or more of the preceding claims, **characterized in that** the insert floor (11) can be removably connected to the base body (2), wherein the insert floor (11), particularly in the border region thereof, preferably comprises a first connecting means (29) and the base body (2) particularly in the border region of the supporting floor (10), preferably comprises a second connecting means (22) corresponding to the first connecting means (29), wherein the first and/or second connecting means (22; 29) is a zipper (36) and/or hook-and-loop fastener (23).

6. The child's travel bed according to any one or more of the preceding claims, **characterized in that** the insert floor (11) comprises a support structure (24) having the at least one ventilation cutout (25) implemented as a plurality of segments (27) flexibly connected to each other and/or able to be placed about the folded base body (2) for transporting the child's travel bed (1).

7. The child's travel bed according to the preceding claim, **characterized in that** the insert floor (11) comprises a padding structure (30) overlying on the support structure (24) having ventilation holes (38) and/or being made of a breathable material, so that the oxygen guided through the ventilation cutouts (25) can enter the hollow space (5).

8. The child's travel bed according to any one or more of the preceding claims, **characterized in that** the supporting floor (10) comprises a handle (20) for folding up the frame (14) and/or for folding the base body (2).

9. The child's travel bed according to any one or more of claims 2 to 8, **characterized in that** the reinforcing band (15) and/or the reinforcing region (19) being a textile web material (37) without gaps and/or a film without gaps, particularly made of nylon.

10. The child's travel bed according to any one or more of the preceding claims, **characterized in that** at least one of the side walls (3) comprises a ventilation region (4) on the side thereof facing toward the supporting floor (10).

## Revendications

1. Lit de voyage pour enfants (1) avec
un corps de base repliable (2), lequel comprend une cavité (5) encadrée par des parois latérales (3) et fermé au fond par un fond de support (10) et
le quel est relié à un cadre repliable (14), et
une tablette insérable (11) comportant au moins un évidement de ventilation (25) pour augmenter la stabilité du corps de base pliable (2), laquelle est insérée dans la cavité (5) du corps de base (2) et tenue par le fond de support (10),
**caractérisé en ce que**
le fond de support (10) comporte au moins une ouverture de ventilation (21), de sorte que de l'air peut entrer dans et/ou sortir de la cavité (5) du corps de base (2) par l'ouverture de ventilation (21) du fond de support (10) et l'évidement de ventilation (25) de la tablette insérable (11).

2. Lit de voyage pour enfants selon la revendication précédente, **caractérisé en ce que** le fond de support (10) comporte au moins une bande de renforcement (15) et/ou une zone de renforcement (19) et/ou l'au moins une ouverture de ventilation (21) est au moins partiellement encadrée par la bande de renforcement (15) et/ou la zone de renforcement (19).

3. Lit de voyage pour enfants selon l'une ou plusieurs des revendications précédentes, **caractérisé en ce que** l'au moins une bande de renforcement (15) forme un cadre de base (16) le quel correspond en particulier au corps de base (2), et/ou
**en ce que** la au moins une bande de renforcement (15) forme une stabilisation (17), en particulier entre le cadre de base (16) et la zone de renforcement (19).

4. Lit de voyage pour enfants selon l'une ou plusieurs des revendications précédentes, **caractérisé en ce que** l'au moins un évidement de ventilation (25) de la tablette insérable (11) est réalisé sous la forme d'une fente (26) et/ou d'un trou (34) et/ou **en ce que** l'au moins une ouverture de ventilation (21) du fond de support (10) est disposée dans une direction verticale sous l'évidement de ventilation (25) de la tablette insérable (11).

5. Lit de voyage pour enfants selon l'une ou plusieurs des revendications précédentes, **caractérisé en ce que** la tablette insérable (11) peut être reliée de manière dissociable avec le corps de base (2), sachant que, de préférence, la tablette insérable (11) comporte, en particulier dans sa zone de bordure, un premier moyen de connexion (29) et le corps de base (2) comporte, en particulier dans la zone de bordure du fond de support (10), un second moyen de connexion (22) correspondant au premier moyen de connexion (29), sachant que le premier et/ou le second moyen de connexion (22 ; 29) est/sont une fermeture à glissière (36) et/ou une fermeture autoagrippante (23).

6. Lit de voyage pour enfants selon l'une ou plusieurs des revendications précédentes, **caractérisé en ce que** la tablette insérable (11) comprend une structure de support (24) qui comporte l'au moins un évidement de ventilation (25), laquelle est formée par une multitude de segments (27) reliés les uns avec les autres de manière flexible et/ou laquelle peut être posée autour du corps de base (2) pour transporter le lit de voyage pour enfants (1).

7. Lit de voyage pour enfants selon la revendication précédente, **caractérisé en ce que** la tablette insérable (11) comporte une structure rembourrée (30) qui repose sur la structure de support (24), laquelle comporte des trous de ventilation (38) et/ou est réalisée en un matériau respirant, de sorte que l'oxygène guidé à travers les évidements de ventilation (25) puisse entrer dans la cavité (5).

8. Lit de voyage pour enfants selon l'une ou plusieurs des revendications précédentes, **caractérisé en ce que** le fond de support (10) comporte une poignée (20) pour replier le cadre (14) et/ou pour plier le corps de base (2).

9. Lit de voyage pour enfants selon l'une ou plusieurs des revendications 2 à 8 précédentes, **caractérisé en ce que** la bande de renforcement (15) et/ou la zone de renforcement (19) est/sont une structure textile plane ininterrompue (37) et/ou une feuille ininterrompue, en particulier en nylon.

10. Lit de voyage pour enfants selon l'une ou plusieurs des revendications précédentes, **caractérisé en ce que** l'une au moins des parois latérales (3) comporte une zone de ventilation (4) sur son côté orienté vers le fond de support (10).
